# EUROPÄISCHE PATENTANMELDUNG

(11) **EP 0 849 525 A2**
(43) Veröffentlichungstag der Anmeldung: **24.06.1998**
(21) Anmeldenummer: 97119137.4
(22) Anmeldetag: 03.11.1997
(51) Int. Cl.: F21V 21/04

(54) **Bodeneinbauleuchte**

(30) Priorität: 20.12.1996 DE 29622200 U
(71) Anmelder: DZ-Licht Aussenleuchten GmbH & Co. KG, 58730 Fröndenberg (DE)
(72) Erfinder: Zegers, Peter, 58730 Fröndenberg (DE)
(74) Vertreter: Fritz, Edmund Lothar, Dipl.-Chem.

(57) **Zusammenfassung**

Bodeneinbauleuchte mit einem im Boden versenkbaren Einbautopf (10) mit einem oberen umlaufenden Auflagerahmen zur Auflage eines Leuchtenglases (20), wobei Einbautopf mit Auflagerahmen und Leuchtenglas so gestaltet sind, daß bei auf dem Auflagerahmen aufliegendem Leuchtenglas dieses bündig mit der die Bodeneinbauleuchte umgebenden Bodenoberfläche abschließt und wobei am Auflagerahmen des Einbautopfs oberseitig im außenseitigen Bereich senkrechte Stege (10c) vorgesehen sind, die die Auflagefläche nach außen hin begrenzen und das Leuchtenglas wenigstens teilweise einfassen. Der Einbautopf (10) weist einen Boden auf und zu diesem etwa rechtwinklige Seitenwände und ist nach oben hin offen. Der Einbautopf nimmt in seinem Innenraum einen kleineren Gehäusetopf (30) auf, der die elektrische Einrichtung enthält. Wenigstens ein Abdichtelement (32) dichtet den Innenraum (10a) des Einbautopfs nach außen hin ab.

## Beschreibung

Die vorliegende Erfindung betrifft eine Bodeneinbauleuchte mit einem im Boden versenkbaren Einbautopf mit einem oberen umlaufenden Auflagerahmen zur Auflage eines Leuchtenglases, wobei Einbautopf mit Auflagerahmen und Leuchtenglas so gestaltet sind, daß bei auf dem Auflagerahmen aufliegendem Leuchtenglas dieses bündig mit der die Bodeneinbauleuchte umgebenden Bodenoberfläche abschließt und wobei am Auflagerahmen des Einbautopfs oberseitig im außenseitigen Bereich senkrechte Stege vorgesehen sind, die die Auflagefläche nach außen hin begrenzen und das Leuchtenglas wenigstens teilweise einfassen, wobei der Einbautopf einen Boden aufweist und zu diesem etwa rechtwinklige Seitenwände und der Einbautopf nach oben hin offen ist.

Eine Bodeneinbauleuchte der vorgenannten Art ist aus der DE 295 15 755.0 (U1) bekannt. Bei dieser bekannten Bodeneinbauleuchte kann das Problem auftreten, daß durch Witterungseinflüsse Feuchtigkeit in das Innere des Einbautopfs gelangt, wodurch wichtige Teile der Leuchte beeinträchtigt werden können. Besondere Maßnahmen zur Abdichtung des Inneren des Einbautopfs gegen Feuchtigkeit sind bei der vorbekannten Leuchte nicht vorgenommen worden.

Die Aufgabe der vorliegenden Erfindung besteht somit darin, eine Bodeneinbauleuchte der eingangs genannten Gattung weiterzuentwickeln, um einen besseren Schutz der im Inneren des Einbautopfs befindlichen Leuchtenteile insbesondere gegen Witterungseinflüsse zu schaffen.

Die Lösung dieser Aufgabe liefert eine erfindungsgemäße Bodeneinbauleuchte der eingangs genannten Gattung mit den kennzeichnenden Merkmalen des Schutzanspruchs 1. Erfindungsgemäß ist vorgesehen, daß der Einbautopf in seinem Innenraum einen kleineren Gehäusetopf aufnimmt, der die elektrische Einrichtung enthält und daß wenigstens ein Abdichtelement vorgesehen ist, das den Innenraum des Einbautopfs nach außen hin abdichtet. Durch diese Maßnahme wird das Leuchtmittel und die anderen funktionswesentlichen Teile der Leuchte, wie zum Beispiel Vorschaltgerät etc. gegen Witterungseinflüsse besser geschützt. Außerdem ist der Vorteil gegeben, daß man aufgrund der Verwendung des kleineren Gehäusetopfs, der vorzugsweise aus dem größeren Einbautopf herausnehmbar ist, die inneren Teile der Bodeneinbauleuchte variabler gestalten kann. Man kann beispielsweise den kleineren Gehäusetopf der Bodeneinbauleuchte herausnehmen und gegen einen mit einem anderen Leuchtmittel bestückten Gehäusetopf oder mit einem anderen Leuchtenglas abgedeckten Gehäusetopf austauschen, ohne daß es dabei notwendig ist, die Bodeneinbauleuchte selbst, insbesondere den größeren Einbautopf zu demontieren. Durch diese Maßnahme wird auch die Wartung und die Reparatur bei Schäden an den funktionswesentlichen Teilen der Bodeneinbauleuchte vereinfacht.

Vorzugsweise ist bei der erfindungsgemäßen Bodeneinbauleuchte ein Dichtelement vorgesehen in Form eines Dichtungsrings, den man zum Beispiel in einer Nut des Einbautopfs anordnen kann.

Gemäß einer bevorzugten Weiterbildung der Erfindung ist bei dem Einbautopf der Bodeneinbauleuchte ein weiterer nach innen gerichteter Auflagesteg vorhanden, so daß man dort ein weiteres Leuchtenglas auflegen kann, das dann neben dem oberen Leuchtenglas, welches befahrbar ist, vorhanden ist. Ein solches weiteres Leuchtenglas bietet zusätzliche lichttechnische Variationsmöglichkeiten. Dieses weitere Leuchtenglas kann man ebenfalls über ein Abdichtelement in Form eines Dichtungsrings oder dergleichen gegen den Einbautopf abdichten. Für die Befestigung dieses Leuchtenglases kommen diverse Befestigungsmittel, wie zum Beispiel Halteklammern oder dergleichen in Betracht, so daß man nach deren Lösen bei Montagearbeiten rasch dieses weitere Leuchtenglas entfernen kann, um sich Zugang zu dem kleineren Gehäusetopf und zu dem Leuchtmittel der Leuchte zu verschaffen.

Es kann gemäß einer bevorzugten Weiterbildung vorgesehen sein, daß der kleinere Gehäusetopf, der das Leuchtmittel enthält, mit einem weiteren Leuchtenglas abgedeckt ist, das als drittes Leuchtenglas neben dem mittleren Leuchtenglas und dem oberen befahrbaren Leuchtenglas vorhanden ist, so daß sich durch Verwendung unterschiedlicher Leuchtengläser weitere Variationsmöglichkeiten ergeben. Durch Verwendung eines weiteren Abdichtelements kann man dieses Leuchtenglas wiederum gegenüber dem kleineren Gehäusetopf abdichten, so daß dieser kleinere Gehäusetopf bereits eine in sich abgedichtete Einheit darstellt und selbst bei Eindringen von Feuchtigkeit in den größeren Einbautopf diese nicht in das Innere des kleineren Gehäusetopfs gelangen kann. Wenn der kleinere Gehäusetopf herausnehmbar ist, wird dadurch bei notwendigen Reparaturen dessen vollständiges Austauschen möglich, was Reparaturzeiten verkürzt. Erfindungsgemäß kann man für die verschiedenen Leuchtengläser verschiedenfarbige Materialien oder ansonsten Leuchtengläser aus Glas oder Kunststoff mit unterschiedlichen lichttechnischen Eigenschaften verwenden.

Weitere Vorteile der Erfindung ergeben sich aus der nachfolgenden Detailbeschreibung. Die in den Unteransprüchen genannten Merkmale betreffen bevorzugte Weiterbildungen der erfindungsgemäßen Aufgabenlösung.

Im folgenden wird die vorliegende Erfindung anhand eines Ausführungsbeispiels unter Bezugnahme auf die beiliegenden Zeichnungen näher beschrieben. Dabei zeigen
- Fig. 1: einen Längsschnitt durch eine erfindungsgemäße Bodeneinbauleuchte;
- Fig. 2: eine Draufsicht auf eine erfindungsgemäße Bodeneinbauleuchte gemäß Fig. 1, wobei das befahrbare obere Leuchtenglas weggelassen wurde;
- Fig. 3: eine weitere Draufsicht auf eine erfindungsgemäße Bodeneinbauleuchte gemäß Fig. 1, wobei ein weiteres darunter liegendes Leuchtenglas ebenfalls weggelassen wurde, so daß man auf den kleineren Gehäusetopf schaut.

Zunächst wird auf Fig. 1 Bezug genommen.
Die erfindungsgemäße Bodeneinbauleuchte umfaßt einen Einbautopf 10, der wie man sieht durch ein mehrschichtiges befahrbares Leuchtenglas 20 abgedeckt ist, derart daß die Oberkante dieses Leuchtenglases 20 bündig mit der die Bodeneinbauleuchte umgebenden Bodenoberfläche abschließt und somit befahrbar ist. Der Einbautopf 10 hat einen Auflagerahmen mit senkrechten Stegen 10c, auf denen das Leuchtenglas 20 einerseits aufliegt und von dem andererseits eine untere Schicht 20a des Leuchtenglases umlaufend eingefaßt wird.

Etwas weiter unterhalb hat der Einbautopf 10 einen nach innen gerichteten weiteren Auflagesteg 10b, auf dem ein weiteres hier dünneres Leuchtenglas 33 aufliegt, das mit dem oberen Leuchtenglas 20, das dreischichtig ist, nicht verbunden ist. Dieses weitere Leuchtenglas 33 wird der besseren Übersichtlichkeit halber hier nachfolgend als mittleres Leuchtenglas bezeichnet. Dieses mittlere Leuchtenglas 33 liegt auf dem Auflagesteg 10b des Einbautopfs 10 mit seiner Unterseite auf und wird wie man aus Fig. 1 erkennen kann durch am Einbautopf 10 z. B. über Schrauben oder dergleichen angebrachte Halteklammern 34 von oben her gehalten und somit festgelegt. Aus Fig. 2 erkennt man die Anordnung dieser Halteklammern 34 in den Eckbereichen des Einbautopfs 10, wobei ggf. zusätzlich noch jeweils eine Halteklammer 34 zwischen je zwei Ecken angeordnet ist, so daß sich insgesamt acht solcher Halteklammern 34 ergeben. Die Halteklammern 34 in den Eckbereichen können wie in Fig. 2 abgebildet diagonal ausgerichtet und die zwischen den Eckbereichen angeordneten Halteklammern 34 können gerade ausgerichtet sein.

Um die Dichtigkeit des Innenraums 10a des Einbautopfs zu gewährleisten, in dem sich die Leuchtenarmatur, Leuchtmittel etc. befinden, ist ein Dichtungsring 32 als Abdichtelement vorgesehen, der sich in einer Nut außen hinter dem Auflagesteg 10b befindet, so daß der Dichtungsring 32 unterhalb des äußeren Randbereichs des Leuchtenglases 33 angeordnet ist, das über die Halteklammern 34 von oben her gegen diesen Dichtungsring 32 und gegen den Auflagesteg 10b gepreßt wird, so daß dadurch ein Eindringen von Wasser in den Innenraum 10a des Einbautopfs 10 wirksam verhindert wird.

Um die empfindlichen Leuchtenteile zusätzlich gegen eindringende Feuchtigkeit und Witterungseinflüsse zu schützen, ist bei der erfindungsgemäßen Bodeneinbauleuchte ein zusätzlicher kleinerer Gehäusetopf 30 vorgesehen, der sich in dem Innenraum 10a des Einbautopfs befindet wie man aus Fig. 1 erkennt. Dieser kleinere Gehäusetopf 30 ruht auf dem Boden des Einbautopfs 10. Durch Anlagewinkel 37, die man in Fig. 3 erkennt, ist der kleinere Gehäusetopf 30 gegen Verrutschen gesichert. Der kleinere Gehäusetopf 30 kann mit der Leuchtenarmatur und dem Leuchtmittel 31 aus dem größeren Einbautopf herausgenommen werden. Der kleinere Gehäusetopf 30 weist ebenfalls vorzugsweise ein eigenes Leuchtenglas 35 als obere Abdeckung auf, das von einem winkelförmigen in Fig. 1 sichtbaren Halterahmen 38 gehalten wird. Um eine weiche Auflage für das Leuchtenglas 35 des kleineren Gehäusetopfs 30 zu schaffen und um die empfindlichen Teile der Leuchte doppelt wirksam gegen Feuchtigkeitseinflüsse zu schützen, befindet sich unterhalb des äußeren Randbereichs des Leuchtenglases 35 ein weiterer Dichtungsring 36 als Abdichtelement. Der kleinere Gehäusetopf 30 ist wie man aus der Schnittdarstellung gemäß Fig. 1 erkennt nach oben hin offen, wenn man das Leuchtenglas 35 abnimmt und besteht aus einem Boden 30a und dazu senkrechten Seitenwänden 30b. Der Umriß des kleineren Gehäusetopfs 30 ist wie man aus Fig. 3 erkennt vorzugsweise demjenigen des größeren Einbautopfs 10 geometrisch ähnlich, vorzugsweise haben beide Gehäusetopf 30 und Einbautopf 10 einen rechteckigen oder quadratischen Umriß. Im Innenraum des kleineren Gehäusetopfs 30 befinden sich wie man aus Fig. 1 erkennt das Leuchtmittel 31, sowie Vorschaltgeräte, Leuchtenarmatur und alle weiteren für den Betrieb der Leuchte notwendigen Teile. Dadurch, daß ein Leuchtenglas 35 zur Abdeckung des kleineren Gehäusetopfs 30 vorhanden ist, das man quasi als unteres Leuchtenglas bezeichnen kann sowie darüber ein mittleres Leuchtenglas 33 vorgesehen ist und darüber wiederum ein oberes Leuchtenglas 20 vorhanden ist, das ein Verbund aus drei Leuchtenglasschichten ist, bestehen vielfältige Möglichkeiten, um die Lichtabstrahlung der Leuchte zu verändern. Sowohl oberes Leuchtenglas 20, als auch mittleres Leuchtenglas 33 als auch unteres Leuchtenglas 35 sind unabhängig voneinander jeweils austauschbar und können aus unterschiedlichen Gläsern oder anderen lichttechnisch geeigneten Abdeckmaterialien bestehen oder jeweils unterschiedliche Farben aufweisen, um die Lichtabstrahlung der Leuchte variabel zu gestalten. Man kann auch den kleineren Gehäusetopf 30 mit seinem Leuchtmittel 31 und seinem Leuchtenglas 35 vollständig austauschen und die übrigen Teile der Leuchte unverändert lassen.

## Patentansprüche

1. Bodeneinbauleuchte mit einem im Boden versenkbaren Einbautopf mit einem oberen umlaufenden Auflagerahmen zur Auflage eines Leuchtenglases, wobei Einbautopf mit Auflagerahmen und Leuchtenglas so gestaltet sind, daß bei auf dem Auflagerahmen aufliegendem Leuchtenglas dieses bündig mit der die Bodeneinbauleuchte umgebenden Bodenoberfläche abschließt und wobei am Auflagerahmen des Einbautopfs oberseitig im außenseitigen Bereich senkrechte Stege vorgesehen sind, die die Auflagefläche nach außen hin begrenzen und das Leuchtenglas wenigstens teilweise einfassen, wobei der Einbautopf einen Boden aufweist und zu diesem etwa rechtwinklige Seitenwände und der Einbautopf nach oben hin offen ist, dadurch gekennzeichnet, daß der Einbautopf in seinem Innenraum einen kleineren Gehäusetopf (30) aufnimmt, der die elektrische Einrichtung enthält und daß wenigstens ein Abdichtelement (32) vorgesehen ist, das den Innenraum (10a) des Einbautopfs nach außen hin abdichtet.

2. Bodeneinbauleuchte nach Anspruch 1, dadurch gekennzeichnet, daß als Dichtelement (32) ein Dichtungsring vorgesehen ist, der in einer Nut des Einbautopfs (10) angeordnet ist.

3. Bodeneinbauleuchte nach Anspruch 1 oder 2, dadurch gekennzeichnet, daß der Einbautopf (10) einen weiteren nach innen gerichteten Auflagesteg (10b) aufweist, geeignet zur Auflage eines weiteren Leuchtenglases (33).

4. Bodeneinbauleuchte nach einem der Ansprüche 1 bis 3, dadurch gekennzeichnet, daß das weitere Leuchtenglas (33) durch das Abdichtelement (32) gegen den Einbautopf (10) abgedichtet wird.

5. Bodeneinbauleuchte nach einem der Ansprüche 1 bis 4, dadurch gekennzeichnet, daß das weitere Leuchtenglas (33) mittels an dem Einbautopf (10) angebrachter Halteklammern (34) oder dergleichen festgelegt ist.

6. Bodeneinbauleuchte nach einem der Ansprüche 1 bis 5, dadurch gekennzeichnet, daß der kleinere Gehäusetopf (30), der die elektrische Einrichtung enthält, mit einem Leuchtenglas (35) abgedeckt ist.

7. Bodeneinbauleuchte nach einem der Ansprüche 1 bis 6, dadurch gekennzeichnet, daß das Leuchtenglas (35) gegenüber dem kleineren Gehäusetopf (30) ebenfalls durch ein Abdichtelement (36) abgedichtet ist.

8. Bodeneinbauleuchte nach einem der Ansprüche 1 bis 7, dadurch gekennzeichnet, daß der kleinere Gehäusetopf (30) aus dem Einbautopf (10) der Bodeneinbauleuchte herausnehmbar ist.

9. Bodeneinbauleuchte nach einem der Ansprüche 1 bis 8, dadurch gekennzeichnet, daß ein oberes Leuchtenglas (20) vorgesehen ist, das den Einbautopf (10) abdeckt und befahrbar ist, ein darunter liegendes weiteres Leuchtenglas (33) und ein den kleineren Gehäusetopf (30) abdeckendes weiteres Leuchtenglas (35), wobei wenigstens zwei dieser Leuchtengläser (20, 33, 35) zur Gestaltung der Abstrahlcharakteristik der Bodeneinbauleuchte jeweils unterschiedlich gestaltet sind.
